# EUROPÄISCHE PATENTSCHRIFT

(11) **EP 1 187 971 B1**
(45) Veröffentlichungstag und Bekanntmachung des Hinweises auf die Patenterteilung: **18.08.2004**
(21) Anmeldenummer: 00920527.9
(22) Anmeldetag: 21.03.2000
(51) Int. Cl.: F01L 9/04

(54) **ELEKTROMAGNETISCHER AKTUATOR MIT HYDRAULISCHEM VENTILSPIELAUSGLEICHSELEMENT**
ELECTROMAGNETIC ACTUATOR WITH HYDRAULIC VALVE ANTI-BACKLASH ELEMENT
ACTUATEUR ELECTROMAGNETIQUE AVEC ELEMENT HYDRAULIQUE DE COMPENSATION DU JEU DE SOUPAPE

(30) Priorität: 18.06.1999 DE 19928006
(43) Veröffentlichungstag der Anmeldung: 20.03.2002
(73) Patentinhaber: Leiber, Heinz, 71739 Oberriexingen (DE)
(72) Erfinder: Leiber, Heinz, 71739 Oberriexingen (DE)
(74) Vertreter: Gerber, Wolfram
(86) Internationale Anmeldenummer: PCT/EP2000/002490
(87) Internationale Veröffentlichungsnummer: WO 2000/079105

(56) Entgegenhaltungen:
- DE-A- 19 702 458
- DE-A- 19 738 618
- DE-A- 19 755 276
- GB-A- 2 137 420

## Beschreibung

Die vorliegende Erfindung betrifft einen elektromagnetischen Aktuator mit einem hydraulischen Ventilspielausgleichselement gemäß dem Oberbegriff des Anspruchs 1 (siehe DE-A-197 38618).

Elektromagnetische Aktuatoren zur Betätigung eines Gaswechselventils einer Kolbenbrennkraftmaschine sind hinlänglich bekannt. Diese weisen in der Regel zwei mit Abstand zueinander angeordnete Elektromagnete auf, zwischen deren Polflächen ein Anker gegen die Kraft von Rückstellfedern hin- und herbewegbar geführt ist. Der oben liegende Elektromagnet dient hierbei als Schließmagnet und der untenliegende Elektromagnet dient als Öffnungsmagnet, so daß durch abwechselnde Bestromung der Magnete das Gaswechselventil geschlossen und geöffnet werden kann. Da sich aufgrund von Temperaturänderungen und/oder Verschleiß die Öffnungs- insbesondere jedoch auch die Schließbedingungen verändern und sich somit auch das vorgegebene Ventilspiel verändert, müssen Ventilspielausgleichselemente vorgesehen werden. Diese arbeiten meist auf hydraulischer Basis. Bei den bekannten Ventilspielausgleichselementen ist i.d.R. ein Leckfluß notwendig, so daß während der Hubbewegung genügend fluides Medium, insbesondere Motoröl aus dem Kolbenraum des Spielausgleichselements abfließen kann, damit sich der Aktuator auf die Längenänderung des Ventils während des Arbeitstakts einstellt.

Um sicherzustellen, daß auch bei tiefen Temperaturen ein Spielausgleich von ca. 0,2 µm pro Arbeitstakt gewährleistet ist, sehen die Vorrichtungen gemäß dem Stand der Technik einen Leckspalt vor, durch den Öl während der Öffnung des Ventils austreten kann. Der Leckspalt ist dabei für sämtliche Betriebszustände auszulegen, damit ein Ventilspielausgleich stets gewährleistet ist. Da gerade bei tiefen Temperaturen ein Ventilspielausgleich erforderlich ist, muß der Leckspalt für diesen Betriebszustand ausgelegt werden. Bedingt durch die Temperaturänderung ändert sich die Viskosität des Öls um den Faktor 1000. Berücksichtigt man die Drehzahldifferenz zwischen Leerlauf und maximaler Drehzahl, so ergibt sich ein Faktor von 10. Beide Faktoren gehen in die Größe des Leckflusses ein. Der Leckspalt ist daher für einen warmgelaufenen Motor zu groß bemessen. Der Leckfluß ist somit im normalen d.h. warmen Betriebszustand, in dem der Motor in der Regel betrieben wird, unnötig groß. Damit entsteht auf den Kolben bezogen eine stark unterschiedliche Rücksetzung - man spricht hier vom Wegverlust. Bei heutigen Motoren muß daher ca. 20 bis 30 % der Pumpleistung der Ölpumpe für den Ventilspielausgleich aufgewendet werden.

Bei kleinen Drehzahlen ist die Öffnungszeit erheblich größer. Dadurch entsteht eine stark unterschiedliche Rücksetzung (Wegverlust), was zur Folge hat, daß das Ventil beim Schließen mit unterschiedlicher Geschwindigkeit aufsetzt. Dies ist bei Nockenwellenantrieb erträglich, da bei niedrigen Drehzahlen ohnehin die Ventilgeschwindigkeit kleiner ist. Dies ist jedoch bei elektromagnetischen Ventiltrieben nicht der Fall und somit ein großes Problem.

Es sind Ventilspielausgleichselemente bekannt, die zwischen dem freien Ende des Ankers und dem Ende des Ventilschafts angeordnet sind. Diese weisen jedoch eine relativ hohe Masse auf und benötigen einen relativ großen Einbauraum. Bedingt durch ihre Größe und die relativ hohe Masse, ist der Ankerantrieb nachteilig groß auszulegen. Auch sind diese Spielausgleichselemente bedingt durch ihren Aufbau mit relativ großem Ölvolumen nicht sehr steif.

Ein weiteres Problem entsteht im Stillstand des Motors, in dem sich infolge des Leckflusses das Spielausgleichselement entleert und bei elektromagnetischen Ventiltrieben einen starken Mittenversatz des Ankers zur Folge hat. Aus der DE 198 18 993 ist ein Ventilspielausgleichselement bekannt, bei dem jedoch nicht alle vorbeschriebenen Nachteile behoben sind.

Aufgabe der vorliegenden Erfindung ist es, einen elektromagnetischen Aktuator mit Spielausgleichselement bereitzustellen, mittels dem eine hohe Steifigkeit mit geringen Schwankungen zwischen Anker und Ventil gegeben ist, damit die Auftreffgeschwindigkeit von Ventil und Anker geringfügig unterschiedlich sind. Das hydraulische Spielausgleichselement muß somit einen verschwindend kleinen und konstanten Leckfluß aufweisen und das eingeschlossene Ölvolumen möglichst klein und damit unabhängig von der Temperatur und Drehzahl, d.h. in allen Betriebszuständen steif sein.

Diese Aufgabe wird erfindungsgemäß mit einem elektromagnetischem Aktuator mit den Merkmalen des Anspruchs 1 gelöst. Weitere vorteilhafte Ausgestaltungen des elektromagnetischen Aktuators ergeben sich durch die Merkmale der Unteransprüche.

Das erfindungsgemäße Spielausgleichselement des elektromagnetischen Aktuators hat vorteilhaft einen nahezu drehzahlunabhängigen Leckfluß bzw. Wegverlust. Bei einem Motorstillstand entsteht kein Leckfluß, so daß sich der Kolbenraum des Spielausgleichselements nicht leert. Von Vorteil ist ferner, daß das Spielausgleichselement ein nur kleines schädliches Volumen hat, wodurch sich eine kleine Elastizität der Vorrichtung ergibt. Der Leckfluß ist sehr klein und ist so bemessen, daß gerade die Ventilausdehnung während eines Ventilhubs ausgeglichen wird. Dieser Wert beträgt bei kleinen Drehzahlen ca. 0,5 µm. Aufgrund der kleinen Elastizität und des kleinen Leckflusses ist der Unterschied zwischen der Ventil- und Ankeraufsetzgeschwindigkeit vorteilhaft gering. Der Fülldruck schwankt bei einem konventionellen Motor unter Berücksichtigung des Öffnungsdrucks des Rückschlagventils zwischen 0,3 und ca. 5,5 bar. Diese Schwankung beeinflußt sehr stark die Steifheit, da das Motoröl Luftanteile zwischen 2 und 10% besitzt. Daher sollte der Druck in einem kleinen Bereich z.B. 4-6 bar schwanken. Dies kann auf verschiedene Weise gelöst werden.

Die Druckversorgung kann von einer druckgesteuerten elektrisch angetriebenen Pumpe erfolgen, die von der Motorölpumpe unterstützt werden kann. Es ist auch denkbar, daß die Motorölpumpe durch eine druckgesteuerte elektrisch angetriebene Pumpe ersetzt wird.

Da die Ventilfunktionen unter Einwirkung von Schmutz leiden, ist vorteilhaft in den Zuführleitungen zum Spielausgleichselement ein Filter vorgesehen. Dieser ist in einer besonders bevorzugten Ausführungsform in einem Kanal des Ankers angeordnet.

Der Kolben des Spielausgleichselements wird vorzugsweise aus Kunststoff gefertigt und weist gegenüber dem Zylinder, welcher den Kolbenraum bildet, eine Dichtung, bestehend aus Gleit-Dichtungsring und Elastomer-Dichtung, auf. Alternativ kann auch eine Dichtlippe vorgesehen werden.

Um eine gute Verbindung zwischen Kolben und Ventilstößel zu erzielen, weist der Kolben vorteilhaft eine insbesondere runde annähernd halbkugelartige Aussparung auf, in der das Ende des Ventilstößels einliegt und verdrehbar gelagert ist. Das Ende des Ventilstößels ist mittels eines flexiblen Halteelements am Kolben gehalten, welches den Stößel axial fixiert und zentriert.

In einer vorteilhaften Ausgestaltung ist ein Kanal vorgesehen, welcher das aus dem Überdruckventil ausgetretene Lecköl zur Aussparung des Kolbens führt und somit eine stetige Schmierung der Verbindung Kolben-Ventilstößel garantiert.

Das Überdruck-Schließventil ist vorteilhaft mittels zweier Ventilsitze gebildet, zwischen denen ein Ventilstellglied, insbesondere eine Kugel, hin- und her beweglich gelagert ist. Dabei drückt eine Feder das ventilstellglied gegen einen Ventilsitz und bildet zusammen mit diesem das Überdruckventil, über das bei Erreichen eines gewissen Drucks im Kolbenraum eine definierte Menge Lecköl aus dem Kolbenraum entweichen kann.

Bei einer möglichen Ausführungsform des Überdruck-Schließventils weist die Kugel einen Durchmesser von 1,5 mm auf. Der Ringspalt zwischen der Kugel und dem dem Ventilsitz des Überdruckventils bildenden Ventilsitzteils beträgt dabei vorteilhaft ca. 15 µm. Die Wegstrecke, welche die Kugel zwischen den beiden Ventilsitzen zurücklegt, ist so zu wählen, daß sie sich im Bereich von 0,02-0,05 mm bewegt. Bei dieser Dimensionierung des Überdruck-Schließventils ergibt sich ein Leckfluß von ca. 0,04mm³ pro Hub, was einem nahezu konstantem Wegverlust von ca. 2 pm entspricht. Der Wegverlust ist somit im Vergleich zu den bekannten Lösungen, wo der Wegverlust bis zu 200 mal größer sein kann, vorteilhaft klein..

Nachfolgend wird der erfindungsgemäße elektromagnetische Aktuator anhand von Zeichnungen näher erläutert.

Es zeigen:
- Fig. 1:: eine Querschnittsdarstellung durch das freie Ende eines Ankers, in dem das Spielausgleichselement angeordnet ist;
- Fig. 2:: eine Ringblattfeder zum Schließen des Rückschlagventils;
- Fig.. 3:: einen bekannten Druckverlauf beim Öffnen und Schließen des Gaswechselventils und die Leckflußmenge, welche durch das Überdruck-Schließventil aus dem Kolbenraum abgeführt wird;
- Fig. 4:: verschiedene Positionen des Überdruck-Schließventils.

Die Fig. 1 zeigt das freie Ende eines Ankers 1 eines elektromagnetischen Aktuators. In dem freien Ende des Ankers 1 ist ein Spielausgleichselement angeordnet, welches mit dem Ventilstößel 2 über den Kolben 4 des Spielausgleichselements in Verbindung ist. Der Anker 1 weist einen Kanal 1a auf, der über eine Zuleitung 21 mit einer elektrisch angetriebenen Pumpe 20 in Verbindung ist. Diese kann als Freikolbenpumpe entsprechend der in der DE 10000045.2 beschriebenen Pumpe gestaltet werden, deren Betrieb sich automatisch ausschaltet, wenn die Motorölpumpe einen Druck von z.B. über 4 bar liefert. Der Kanal 1a erweitert sich an seinem Ende 1b auf einen größeren Durchmesser. In diesem Bereich ist ein Filter F zur Filterung des geförderten fluiden Mediums, insbesondere Motoröl, angeordnet. Das freie Ende des Ankers 1 weist eine Bohrung auf, in der das Spielausgleichselement angeordnet ist. Das Spielausgleichselement besteht aus einem zylindrischen Teil 3. In dem Teil 3 sind sowohl das Rückschlagventil sowie das Überdruck-Schließventil angeordnet. Dabei bildet das Teil 3 den Ventilsitz 16 für das Rückschlagventil sowie den Ventilsitz 17 für das Schließventil. Das Teil 3 weist an seiner zylindrischen Außenfläche eine umlaufende Nut 13 auf. Diese Nut 13 ist mit einer weitere Aussparung 12 in Verbindung, welche bis in den Bereich des Endes des Kanals 1a, 1b reicht, so daß im montierten Zustand das fluide Medium vom Kanal 1a, 1b in die ringförmige Nut 13 gelangen kann. Im montierten Zustand ist das Teil 3 insbesondere mittels einer Schweißverbindung mit dem freien Ende 1c des Ankers 1 verbunden. Über zusätzliche Bohrungen 15, 10 gelangt das fluide Medium von der Nut 13 zum Rückschlagventil 14, 15, 7 sowie zum Überdruck-Schließventil 18, 18a, 17, 9, 8, 8a. Das Ventilstellglied 14 ist eine Kugel, welche mittels einer Ringblattfeder 7 gegen den Ventilsitz 16 druckbeaufschlagt ist. Die Ringblattfeder 7 ist mittels einer insbesondere Punktschweißverbindung am Teil 3 befestigt. Das Überdruck-Schließventil hat als Ventilstellglied eine Kugel 9, welche mittels einer Feder 18, die sich mit ihrem einen Ende gegen das Ende einer Sackbohrung 18a des Teils 3 abstützt, gegen den mittels des Teils 8 gebildeten Ventilsitzes druckbeaufschlagt wird. Das Teil 8 weist einen Durchlass 8a auf, über den das fluide Medium vom Kolbenraum 19 um die Kugel 9 herum zum Kanal 10 gelangen kann. Das Teil 8 wird samt Kugel 9 und Feder 18 eingesetzt und vor dem Verbinden (Schweißverbindung) derart in der Bohrung des Teils 3 positioniert, daß sich ein definierter Weg einstellt, welchen die Kugel 9 zwischen den Ventilsitzen des Überdruck-Schließventils zurücklegen muß. Die Schweißverbindung wird insbesondere mittels eines Lasers realisiert. Dieser Vorgang kann automatisch mittels einer Abgleich-Laserschweißvorrichtung erfolgen.

Der Kolben 4 ist bei diesem Ausführungsbeispiel aus Kunststoff gefertigt und liegt mit seiner Außenseite an der Innenwand des hülsenförmigen Abschnitts 3a des Teils 3 an. Zur Abdichtung zwischen dem Kolben 4 und dem Teil 3 dient entweder, wie auf der rechten Seite des Kolbens dargestellt, eine Dichtung, bestehend aus einem O-Ring 5 und einer Hülse 6. Es kann jedoch eine Dichtungslippe 25 vorgesehen sein, wie auf der linken Seite des Kolbens 4 dargestellt. Welche Art von Kunststoffmaterial vorgesehen wird, hängt von den gestellten Anforderungen ab. Bedingt durch die geringen Auslenkungen des Kolbens 4 bewegt sich die Elastomerhülse 6 nicht mit dem Kolben 4. Hierdurch entstehen keine Reibungskräfte zwischen der Hülse 6 und der Kolbenrauminnenwandung. Der Gleit-Dichtungsring 5 ist insbesondere aus Elastomer gefertigt und wird bei der Auf- und Abwärtsbewegung des Kolbens 4 gewalkt.

Der hülsenförmige Abschnitt 3a weist einen Durchlass 3b auf, der einen Kanal 4c des Kolbens 4 mit einem Kanal 11 verbindet, wobei der Kanal 11 durch die Innenwandung der Bohrung des freien Endes 1c des Ankers 1 und einer Aussparung an dem Teil 3 gebildet ist. Der Kanal 4c endet in einer runden Aussparung 4b des Kolbens 4, in dem formschlüssig das runde Ende 2a des Ventilstößels 2b beweglich einliegt. Über den Kanal 11, den Durchlass 3b und den Kanal 4b des Kolbens 4 gelangt das Öl zwischen der Kolbenwandung und dem Bereich 2a des Ventilstößels 2, wodurch eine Schmierung dieser Verbindung erfolgt. Der Ventilstößel 2 wird mittels eines flexiblen Teils 26, welches formschlüssig in dem Kolben 4 mittels eines Kragens 26b einliegt, gehalten.

Aufgrund der Tatsache, daß der Kolben 4 und das Teil 3 sehr flach gestaltet werden kann, ist der Kolbenraum 19 sehr klein gehalten, damit sich eine kleine Elastizität des Spielausgleichselements ergibt. Dies ist insbesondere bei der Inbetriebnahme d.h. Ölfüllung wichtig, bei der der Kolben auf dem Boden von Teil 3 aufliegt.

Das Halteelement leitet das für die Schmierung von Kolben 4 und Ventilstößel 2 verwendete Öl mittels seiner Haltearme 26a in Richtung der Verlängerung zur Ventilführung.

Wie auf der linken Seite der Fig. 1 dargestellt, kann als druckerzeugendes Mittel eine elektrisch angetriebene Pumpe 20 eingesetzt werden, die insbesondere durch die Motorölpumpe 24 unterstützt werden kann. Bei dieser Ausführungsform ist die Motorölpumpe 24 über ein Rückschlagventil 22 abgesichert.

Die Fig. 2 zeigt eine mögliche Ausführungsform einer Ringblattfeder 7, wie sie zum Schließen des Rückschlagventils Verwendung finden kann. Dabei wird die Ringblattfeder 7 aus einem dünnen biegsamen Material hergestellt, in das eine fensterartige Aussparung 7b eingearbeitet wird, insbesondere gestanzt wird, so daß eine biegsame Zunge 7a entsteht, welche mittels ihres freien Endes 7c das Ventilstellglied 14 des Rückschlagventils druckbeaufschlagen kann. Die Ringblattfeder 7 wird z.B. mittels dreier Schweißpunkte S_{T} an dem Teil 3 fest verschweißt.

Die Fig. 3 zeigt den bekannten Druckverlauf beim Öffnen des Gaswechselventils. Nach Überschreiten der Ventilkraft, bzw. des Druckes P_{R} im Kolbenraum 19 öffnet das Überdruckventil, das heißt das Ventilstellglied 9 wird entgegen der Federkraft der Feder 18 vom Ventilsitz weg bewegt, so daß durch den Kanal 8a und dem Ventilstellglied 9 fluides Medium aus dem Kolbenraum 19 austreten kann. Für eine kurze Zeit fließt das fluide Medium aus dem Kolbenraum 19 ab. Nach dem Erreichen des Ventilsitzes 17, verschließt das Ventilstellglied 9 den Kanal 18a, so daß kein weiteres fluides Medium mehr aus dem Kolbenraum 19 austreten kann. Die gesamte Menge an fluidem Medium Q, welche während der Öffnungs- und Schließphase des Überdruck-Schließventils aus dem Kolbenraum 19 austritt, setzt sich aus den beiden Volumina Q₁ und Q₂ zusammen. Das Volumen Q₁ ergibt sich durch das Produkt der Querschnittsfläche A des Ventilstellglieds 9 und dem Weg, welches das Ventilstellglied 9 zwischen den beiden Ventilsitzen des Überdruck-Schließventils zurücklegt.

Während das Überdruckventil und das Schließventil geöffnet ist, strömt durch den definierten Spalt s (siehe Fig. 4) fluides Medium an dem Ventilstellglied 9 in Richtung Kanal 18a vorbei. Dieses vorbeiströmende Medium besitzt in Abhängigkeit der Viskosität und des Drucks im Raum 19 ein bestimmtes Volumen Q₂.

Die Fig. 4 zeigt die vier Betriebszustände a bis d des Überdruck-Schließventils. Teilbild a zeigt das Überdruckventil in der geschlossenen Stellung. Vom Kanal 8a, welcher mit dem Kolbenraum 19 in Verbindung ist, gelangt in dieser Stellung kein fluides Medium hin zum Kanal 18a. Sobald der Druck im Kolbenraum 19 den Wert P_{R} (siehe Fig. 3) erreicht, wird die Kugel 9 (Ventilstellglied) entgegen der Federkraft der Feder 18 hin zum Ventilsitz 17 bewegt (Teilbild b). Beim Verstellen der Kugel 9 verdrängt die Kugel selbst ein Volumen Q₁. Zusätzlich umströmt das fluide Medium bedingt durch den Spalt s die Kugel 9 in Richtung Kanal 18a. Diese Menge des fluiden Mediums wird mit Q2 dargestellt. Die Summe von Q₁ und Q₂ ergibt den gesamten Leckstrom, welcher beim Überschreiten des Drucks P_{R} aus dem Kolbenraum 19 austritt. Diese Umströmung unterstützt den Schatl- und Schließvorgang der Kugel.

Liegt die Kugel 9 am Ventilsitz 17 an, gelangt kein weiteres fluides Medium mehr vom Kanal 8a in den Kanal 18a (Teilbild c). Sobald der kritische Druck P_{R} im Kolbenraum 19 unterschritten wird (Teilbild d), wird aufgrund der Federkraft der Feder 18 die Kugel 9 vom Ventilsitz des Schließventils weg in Richtung des Ventilsitz des Überdruckventils bewegt. Bis die Kugel 9 den Ventilsitz des Überdruckventils erreicht hat, strömt erneut eine gewisse Menge fluiden Mediums um die Kugel 9 herum vom Kanal 8a hin zum Kanal 18a. Gleichzeitig verdrängt jedoch die Kugel 9 aufgrund ihrer Querschnittsfläche und dem zurückgelegten Weg zwischen den beiden Ventilsitzen ein Volumen Q₁. Damit in diesem Betriebszustand möglichst kein fluides Medium aus dem Kolbenraum 19 abgeleitet wird, sollte Q₁ gleich Q₂ sein. Hierbei wirkt wie beschrieben das Verdrängungsvolumen entgegen der Umströmung. Die entsprechende Dimensionierung erfolgt über den Kugeldurchmesser, die Spaltbreite s sowie über den Weg, welchen die Kugel 9 zwischen den beiden Ventilsitzen des Überdruck-Schließventils zurücklegen muß. Der Weg der Kugel 9 ist dabei sehr klein zu wählen. Es sind zudem nur sehr kleine Toleranzen bei der Fertigung zulässig. Zur Einstellung dieses Weges dient die Hülse 8, welche mittels eines hier nicht weiter erläuterten Einstellgeräts bei der Montage entsprechend eingesetzt und positioniert wird, wodurch die erforderliche Wegstrecke eingestellt werden kann. Anschließend wird die Hülse 8 mit dem Teil 3 verschweißt. Infolge des kleinen Weges der Kugel 9, welcher zum Beispiel kleiner 0,04 mm beträgt, sowie der kleinen zu bewegenden Massen, erfolgt die Kugelbewegung in sehr kurzer Zeit (z. B. 0,2ms). Der Bewegungsvorgang wird dabei gestützt durch die an der Kugel wirksame Druckdifferenz. Die Position gemäß Teilbild c wird bereits während der Ventilöffnung erreicht und wird im geöffneten Zustand beibehalten.

## Patentansprüche

1. Elektromagnetischer Aktuator für ein Ventil eines Verbrennungsmotors, mit einem Anker (1), wobei der Anker (1) mittels mindestens eines Elektromagneten zwischen zwei Endstellungen hin- und her bewegbar ist und das Ventil entgegen der Federkraft einer Ventilfeder verstellt, wobei am Anker (1) oder zwischen Anker (1) und Ventil bzw. Ventilschaft ein hydraulisches Spielausgleichselement angeordnet ist, wobei das Spielausgleichselement einen in einem Kolbenraum (19) verschieblich gelagerten Kolben (4) aufweist, und ein druckerzeugendes Mittel (20,24) ein fluides Medium über mindestens eine Zuleitung (21) in den Kolbenraum (19) fördert und dort einen Arbeitsdruck erzeugt, der den Kolben (4) in Richtung Ventil druckbeaufschlagt, **dadurch gekennzeichnet, daß** eine Parallelschaltung bestehend aus einem Rückschlagventil und einem Überdruck- Schließventil die mindestens eine Zuleitung (21) mit dem Kolbenraum (19) des Spielausgleichselements verbindet.

2. Elektromagnetischer Aktuator nach Anspruch 1, **dadurch gekennzeichnet, daß** wobei der Kolben (4) im Kolbenraum (19) beim Öffnen des Ventils (8,9) um eine erste Wegstrecke verstellt wird, sobald die vom Anker (1) auf das Gaswechselventil ausgeübte Reaktionskraft einen Mindestwert übersteigt, wobei ein definiertes Volumen des fluiden Mediums über das Überdruck-Schließventil aus dem Kolbenraum (19) austritt.

3. Elektromagnetischer Aktuator nach Anspruch 1 oder 2, **dadurch gekennzeichnet, daß** der Kolben (4) beim oder nach dem Schließen des Ventils um eine zweite Wegstrecke verstellt wird, sobald die vom Anker (1) auf das Ventil ausgeübte Reaktionskraft einen vorgegebenen Mindestwert unterschreitet, wobei fluides Medium über das Rückschlagventil in den Kolbenraum (19) gelangt.

4. Elektromagnetischer Aktuator nach einem der Ansprüche 1 bis 3, **dadurch gekennzeichnet, daß** das druckerzeugende Mittel eine insbesondere elektrisch angetriebene Ölpumpe (20) und/oder die Motorölpumpe (24) ist, wobei insbesondere der Druck in einem kleinen Bereich von 4 bis 6 bar schwankt.

5. Elektromagnetischer Aktuator nach einem der vorhergehenden Ansprüche, **dadurch gekennzeichnet, daß** das hydraulische Medium einen Kanal (1a,1b) im Anker (1) durchströmt.

6. Elektromagnetischer Aktuator nach einem der vorhergehenden Ansprüche, **dadurch gekennzeichnet, daß** das hydraulische Medium zwischen dem Spielausgleichselement und dem druckerzeugenden Mittel bzw. zwischen dem Anker und dem druckerzeugenden Mittel eine flexible Leitung, insbesondere ein biegsames Rohr durchströmt.

7. Elektromagnetischer Aktuator nach einem der vorhergehenden Ansprüche, **dadurch geke nzeichnet,** daß das Rückschlagventil ein insbesondere kugelförmiges Ventilstellglied (14) aufweist, welches mittels einer Feder (7), insbesondere einer Ringblattfeder gegen einen Ventilsitz (16) druckbeaufschlagt ist, und daß bei Überschreiten einer durch die Feder (7) bestimmten Druckdifferenz zwischen Kolbenraum (19) und der Zuleitung (21,1a,1b) das Rückschlagventil öffnet.

8. Elektromagnetischer Aktuator nach einem der vorhergehenden Ansprüche, **dadurch gekennzeichnet, daß** das fluide Medium aus dem Kolbenraum über das Überdruck-Schließventil zurück in den Mediumskreislauf gelangt, insbesondere in eine Druckversorgungsleitung oder ein Vorratsbehältnis oder -kammer, von wo aus es von dem druckerzeugenden Mittel zurück in den Kolbenraum gefördert werden kann.

9. Elektromagnetischer Aktuator nach Anspruch 8, **dadurch gekennzeichnet , daß** das Überdruck-Schließventil mittels zweier Ventilsitze und einem zwischen den beiden Ventilsitzen beweglich angeordneten Ventilstellglied (9), insbesondere einer Kugel, gebildet ist, wobei eine Feder (18) das Ventilstellglied (9) in Richtung des einen Ventilsitzes druckbeaufschlagt.

10. Elektromagnetischer Aktuator nach Anspruch 9, **dadurch gekennzeichnet , daß** beim Überschreiten eines vorbestimmten Drucks im Kolbenraum (19) das Überdruckventil des Überdruck-Schließventils öffnet und nach dem Passieren eines vorbestimmbaren Volumens und/oder beim Überschreiten einer bestimmten Fließgeschwindigkeit des fluiden Mediums bei geöffnetem Überdruckventil das Ventilstellglied (9) abdichtend an dem Ventilsitz (17) des Schließventils anliegt.

11. Elektromagnetischer Aktuator nach Anspruch 10, **dadurch gekennzeichnet , daß** das Ventilstellglied (9), insbesondere der Durchmesser der Kugel derart gestaltet bzw. bemessen ist, daß bei geöffnetem Überdruckventil das fluide Medium um das Ventilstellglied (9) herum strömen kann.

12. Elektromagnetischer Aktuator nach Anspruch 11, **dadurch gekennzeichnet , daß** das Überdruck-Schließventil derart dimensioniert ist, daß bei Betriebstemperatur des Ventils beim Bewegen des Ventilstellgliedes (9) von dem Ventilsitz (17) des Schließventils hin zum Ventilsitz des Überdruckventils die Menge des von dem Ventilstellglied (9) verdrängten fluiden Mediums gleich der Menge des um das Ventilstellglied (9) herum in Richtung Ventilsitz (17) des Schließventils fließenden fluiden Mediums ist, so daß bei dieser Bewegung des Ventilstellgliedes (9) kein oder nur sehr wenig fluides Medium aus dem Kolbenraum (19) entweicht.

13. Elektromagnetischer Aktuator nach Anspruch 12, **dadurch gekennzeichnet, daß** zur Erzielung kleiner Leckmengen durch das Überdruck-Schließventil beim Schließen des Überdruckventils der Kugeldurchmesser des Ventilstellgliedes (9), der zwischen den beiden Ventilsitzen zurückzulegende Weg des Ventilstellgliedes, sowie der Spalt zwischen der Kugel und dem Ventilgehäuse entsprechend der Viskosität des fluiden Mediums bei Betriebstemperatur dimensioniert sind.

14. Elektromagnetischer Aktuator nach einem der vorherigen Ansprüche, **dadurch gekennzeichnet, daß** das freie Ende (1c) des Ankers (1) eine Aussparung, insbesondere eine Bohrung aufweist, welche den Zylinder des Spielausgleichselements bildet oder in dem ein Teil (3) angeordnet ist, welches den Zylinder bildet, wobei in dem Teil (3) oder dem freien Ende (1c) des Ankers (1) das Rückschlagventil und/oder das Überdruck-Schließventil angeordnet sind.

15. Elektromagnetischer Aktuator nach Anspruch 14, **dadurch gekennzeichnet, daß** das Teil (3) mit seiner Außenseite und die Aussparung des Ankers (1) mit ihrer Innenwandung einen Kanal (12,13) bilden, in dem der Kanal (1a,1b) des Ankers (1) endet.

16. Elektromagnetischer Aktuator nach Anspruch 14 oder 15, **dadurch gekennzeichnet, daß** in dem Teil (3) Zuführungskanäle (10,15) sind, die insbesondere durch Sackbohrungen gebildet sind, die den Kanal (13) jeweils mit dem Rückschlagventil und dem Überdruck-Schließventil verbinden.

17. Elektromagnetischer Aktuator nach einem der Ansprüche 9 bis 16, **dadurch gekennzeichnet, daß** die beiden Ventilsitze des Überdruck-Schließventils mittels eines ersten und eines zweiten Ventilsitzteils gebildet sind, wobei das erste Ventilsitzteil das zweite Ventilsitzteil zumindest abschnittsweise umfaßt, und daß das erste Ventilsitzteil mittels des Teils gebildet ist.

18. Elektromagnetischer Aktuator nach einem der vorherigen Ansprüche, **dadurch gekennzeichnet, daß** der insbesondere aus Kunststoff gefertigte Kolben (4) eine Dichtung aufweist, wobei die Dichtung mittels einer Dichtlippe (25) gebildet ist.

19. Elektromagnetischer Aktuator nach einem der vorherigen Ansprüche, **dadurch gekennzeichnet , daß** der insbesondere aus Kunststoff gefertigte Kolben (4) eine Dichtung aufweist, wobei die Dichtung mittels einer umlaufenden nutförmigen Aussparung in der Kolbenaußenwandung in der ein ringförmiges Dichtungselement (5) einliegt, welches von einem aus reibungsarmen Material, insbesondere Teflon, bestehendem Ring oder Zylinder (6) umfaßt ist gebildet ist, wobei der Ring oder Zylinder an der Innenwandung des Kolbenraumes (19) des Zylinders abdichtend anliegt.

20. Elektromagnetischer Aktuator nach einem der vorherigen Ansprüche, **dadurch gekennzeichnet, daß** der Kolben (4) und das Ende (2a) des Schafts (2) des Ventils bzw. des Ventilstößels mittels eines Gelenks in Verbindung sind.

21. Elektromagnetischer Aktuator nach Anspruch 20, **dadurch gekennzeichnet, daß** das Ende (2a) des Schafts (2) des Ventils bzw. des Ventilstößels in einer zumindest teilweise runden Aussparung (4b) des Kolbens (4) beweglich einliegt und mittels eines insbesondere flexiblen Halteelements (26) in der Aussparung (4b) gehalten ist, wobei das Ende (2a) des Schafts (2) insbesondere entsprechend der Aussparung (4b) ausgebildet ist.

22. Elektromagnetischer Aktuator nach Anspruch 21, **dadurch gekennzeichnet, daß** ein Verbindungskanal (4c) den durch das Teil (3) und die Aussparung im Anker gebildeten Kanal (11,12,13) mit der runden Aussparung (4b) verbindet.

23. Elektromagnetischer Aktuator nach einem der Ansprüche 20 bis 22, **dadurch gekennzeichnet, daß** über das Überdruck-Schließventil aus dem Kolbenraum (19) ausgetretenes fluides Medium die Verbindung von Kolben (4) und Ende (2a) des Schafts (2) des Ventils bzw. des Ventilstößels schmiert.

24. Elektromagnetischer Aktuator nach einem der vorhergehenden Ansprüche, **dadurch gekennzeichnet, daß** zwischen dem druckerzeugenden Mittel (20,24) und dem Spielausgleichselement ein Filter (F), insbesondere in dem Kanal (1a,1b) des Ankers (1) angeordnet ist.

25. Elektromagnetischer Aktuator nach einem der vorhergehenden Ansprüche, **dadurch gekennzeichnet, daß** das druckerzeugende Mittel eine elektrisch angetriebene Pumpe ist, mittels der ein bestimmter Druck in der Zuführleitung zum Spielausgleichselement einstellbar ist.

26. Elektromagnetischer Aktuator nach einem der vorhergehenden Ansprüche, **dadurch gekennzeichnet, daß** das druckerzeugende Mittel aus einer Parallelschaltung von Motorölpumpe und einer elektrisch gesteuerten Vorpumpe besteht, wobei die Druckseite der Vorpumpe über ein Rückschlagventil mit der Motorölpumpe in Verbindung ist.

27. Elektromagnetischer Aktuator nach einem der vorhergehenden Ansprüche, **dadurch gekennzeichnet, daß** das Spielausgleichselement derart dimensioniert ist, damit bei geschlossenem Schließventil (9,17) der Raum zwischen dem Ventilstellglied (9) und dem Kolben (4) möglich klein ist.

28. Verfahren zur Herstellung eines elektromagnetischen Aktuators nach einem der vorhergehenden Ansprüche 17 bis 27, **dadurch gekennzeichnet, daß** das zweite Ventilsitzteil eine Hülse ist, die mittels einer Montagevorrichtung in das erste Ventilsitzteil bzw. in das Teil eingebracht wird, wobei die Montagevorrichtung die Wegstecke des Ventilstellgliedes zwischen den beiden Ventilsitzen einstellt in dem die Teile zueinander positioniert werden und anschließend insbesondere durch Laserschweißen das erste und zweite Ventilsitzteil bzw. das Teil und das zweite Ventilsitzteil dauerhaft miteinander verbunden werden.

## Claims

1. Electromagnetic actuator for a valve of an internal-combustion engine, comprising an armature (1), wherein the armature (1) can be moved back and forth between two end positions by means of at least one solenoid and adjusts the valve against the spring force of a valve spring, a hydraulic play compensating element being arranged on the armature (1) or between the armature (1) and valve or valve stem, wherein the play compensating element has a piston (4) displaceably mounted in a piston chamber (19), and a pressure-generating means (20, 24) delivers a fluid medium via at least one feed line (21) into the piston chamber (19) and generates a working pressure there which pressurises the piston (4) in the direction of the valve, **characterised in that** a parallel connection consisting of a check valve and a pressure relief closing valve connects the at least one feed line (21) to the piston chamber (19) of the play compensating element.

2. Electromagnetic actuator according to Claim 1, **characterised in that** the piston (4) in the piston chamber (19) is adjusted by a first distance on opening of the valve (8, 9) as soon as the reaction force exerted by the armature (1) on the charge changing valve exceeds a minimum value, wherein a defined volume of the fluid medium leaves the piston chamber (19) via the pressure relief closing valve.

3. Electromagnetic actuator according to Claim 1 or 2, **characterised in that** the piston (4) is adjusted by a second distance on or after closing of the valve, as soon as the reaction force exerted by the armature (1) on the valve falls below a predetermined minimum value, wherein fluid medium arrives in the piston chamber (19) via the check valve.

4. Electromagnetic actuator according to any one of Claims 1 to 3, **characterised in that** the pressure-generating means is an, in particular, electrically driven oil pump (20) and/or the engine oil pump (24), the pressure fluctuating, in particular, in a small range of 4 to 6 bar.

5. Electromagnetic actuator according to any one of the preceding claims, **characterised in that** the hydraulic medium flows through a channel (1a, 1b) in the armature (1).

6. Electromagnetic actuator according to any one of the preceding claims, **characterised in that** between the play compensating element and the pressure-generating means or between the armature and the pressure-generating means, the hydraulic medium flows through a flexible line, in particular a pliable tube.

7. Electromagnetic actuator according to any one of the preceding claims, **characterised in that** the check valve has an, in particular, spherical valve control element (14) which is pressurised by means of a spring (7), in particular an annular leaf spring, against a valve seat (16), and **in that** the check valve opens when a pressure differential between the piston chamber (19) and the feed line (21, 1a, 1b) determined by the spring (7) is exceeded.

8. Electromagnetic actuator according to any one of the preceding claims, **characterised in that** the fluid medium arrives from the piston chamber via the pressure relief closing valve back into the medium circuit, in particular into a pressure supply line or a storage container or chamber, whence it can be delivered from the pressure-generating means back into the piston chamber.

9. Electromagnetic actuator according to Claim 8, **characterised in that** the pressure relief closing valve is formed by means of two valve seats and a valve control element (9), in particular a sphere, movably arranged between the two valve seats, wherein a spring (18) pressurises the valve control element (9) in the direction of one valve seat.

10. Electromagnetic actuator according to Claim 9, **characterised in that** when a predetermined pressure is exceeded in the piston chamber (19), the pressure relief valve of the pressure relief closing valve opens and after a predetermined volume has passed and/or when a specific flow speed of the fluid medium has been exceeded when the pressure relief valve is open, the valve control element (9) rests on the valve seat (17) of the closing valve in a sealing manner.

11. Electromagnetic actuator according to Claim 10,
**characterised in that** the valve control element (9), in particular the diameter of the sphere is formed or dimensioned such that when the pressure relief valve is open, the fluid medium can flow around the valve control element (9).

12. Electromagnetic actuator according to Claim 11, **characterised in that** the pressure relief closing valve is dimensioned such that at the operating temperature of the valve, on movement of the valve control element (9) from the valve seat (17) of the closing valve towards the valve seat of the pressure relief valve, the quantity of fluid medium displaced by the valve control element (9) is equal to the quantity of fluid medium flowing around the valve control element (9) in the direction of the valve seat (17) of the closing valve, so during this movement of the valve control element (9) no, or only very little, fluid medium escapes from the piston chamber (19).

13. Electromagnetic actuator according to Claim 12, **characterised in that** to achieve small leakage quantities via the pressure relief closing valve on closing the pressure relief valve, the spherical diameter of the valve control element (9), the path of the valve control element to be covered between the two valve seats, as well as the gap between the sphere and the valve housing are dimensioned in accordance with the viscosity of the fluid medium at operating temperature.

14. Electromagnetic actuator according to any one of the preceding claims, **characterised in that** the free end (1c) of the armature (1) has a recess, in particular a hole, which forms the cylinder of the play compensating element or is arranged in one part (3) which forms the cylinder, the check valve and/or the pressure relief closing valve being arranged in the part (3) or the free end (1c) of the armature (1).

15. Electromagnetic actuator according to Claim 14, **characterised in that** the part (3) with its outside and the recess of the armature (1) with its inner wall form a channel (12, 13) in which the channel (1a, 1b) of the armature (1) ends.

16. Electromagnetic actuator according to Claim 14 or 15, **characterised in that** in the part (3) are feed channels (10, 15) which are formed, in particular, by blind holes which connect the channel (13), in each case, to the check valve and the pressure relief closing valve.

17. Electromagnetic actuator according to any one of Claims 9 to 16, **characterised in that** the two valve seats of the pressure relief closing valve are formed by means of a first and a second valve seat part, the first valve seat part encloses the second valve seat part, at least in sections, and **in that** the first valve seat part is formed by means of the part.

18. Electromagnetic actuator according to any one of the preceding claims, **characterised in that** the piston (4), in particular made of plastics material, has a seal, the seal being formed by means of a sealing lip (25).

19. Electromagnetic actuator according to any one of the preceding claims, **characterised in that** the piston (4), in particular made of plastics material, has a seal, the seal being formed by means of a peripheral groove-shaped recess in the outer piston wall in which an annular sealing element (5) rests which is surrounded by a ring or cylinder (6) consisting of a low-friction material, in particular Teflon, the ring or cylinder resting in a sealing manner on the inner wall of the piston chamber (19) of the cylinder.

20. Electromagnetic actuator according to any one of the preceding claims, **characterised in that** the piston (4) and the end (2a) of the stem (2) of the valve or the valve tappet are connected by means of a joint.

21. Electromagnetic actuator according to Claim 20, **characterised in that** the end (2a) of the stem (2) of the valve or the valve tappet rests in a movable manner in an at least partially round recess (4b) of the piston (4) and is held by means of an, in particular, flexible holding element (26) in the recess (4b), the end (2a) of the stem (2) being formed in particular corresponding to the recess (4b).

22. Electromagnetic actuator according to Claim 21, **characterised in that** a connecting channel (4c) connects the channel (11, 12, 13) formed by the part (3) and the recess in the armature to the round recess (4b).

23. Electromagnetic actuator according to any one of Claims 20 to 22, **characterised in that** fluid medium leaving the piston chamber (19) via the pressure relief closing valve lubricates the connection of the piston (4) and end (2a) of the stem (2) of the valve or the valve tappet.

24. Electromagnetic actuator according to any one of the preceding claims, **characterised in that** a filter (F), is arranged, in particular, in the channel (1a, 1b) of the armature (1) between the pressure-generating means (20, 24) and the play compensating element.

25. Electromagnetic actuator according to any one of the preceding claims, **characterised in that** the pressure-generating means is an electrically driven pump, by means of which a specific pressure can be adjusted in the feed line to the play compensating element.

26. Electromagnetic actuator according to any one of the preceding claims, **characterised in that** the pressure-generating means consists of a parallel connection of the engine oil pump and an electrically controlled backing pump, the pressure side of the backing pump being connected to the engine oil pump via a check valve.

27. Electromagnetic actuator according to any one of the preceding claims, **characterised in that** the play compensating element is dimensioned such that when the closing valve (9, 17) is closed, the space between the valve control element (9) and the piston (4) is as small as possible.

28. Method for producing an electromagnetic actuator according to any one of the preceding Claims 17 to 27, **characterised in that** the second valve seat part is a sleeve which is introduced into the first valve seat part or into the part by means of an assembly device, the assembly device adjusting the distance for the valve control element between the two valve seats while the parts are positioned with respect to one another and subsequently, the first and second valve seat part or the part and the second valve seat part are permanently connected to one another, in particular by laser welding.

## Revendications

1. Actionneur électromagnétique pour une soupape d'un moteur à combustion interne, avec un induit (1), sachant que l'induit (1) peut être déplacé dans un sens et dans l'autre entre deux positions de fin de course au moyen d'au moins un électro-aimant et déplace la soupape à l'encontre de la force élastique d'un ressort de soupape, sachant qu'un élément hydraulique de compensation du jeu de soupape est disposé sur l'induit (1) ou entre l'induit (1) et la soupape, respectivement la queue de soupape, sachant que l'élément de compensation du jeu de soupape comprend un piston (4) disposé coulissant dans un compartiment de piston (19) et qu'un moyen de génération de pression (20, 24) débite un milieu fluide dans le compartiment de piston (19) par au moins une conduite d'amenée (21) et y engendre une pression de travail qui soumet le piston (4) à une pression en direction de la soupape, **caractérisé en ce qu'**un montage en parallèle, constitué d'un clapet antiretour et d'une soupape de décharge et de fermeture, relie la - une au moins - conduite d'amenée (21) au compartiment de piston (19) de l'élément de compensation du jeu de soupape.

2. Actionneur électromagnétique selon la revendication 1, **caractérisé en ce que** le piston (4) est déplacé d'une première course dans le compartiment de piston (19) lors de l'ouverture de la soupape (8, 9), dès que la force de réaction exercée par l'induit (1) sur la soupape d'échange des gaz dépasse une valeur minimale, lors de quoi un volume défini du milieu fluide s'échappe du compartiment de piston (19) par la soupape de décharge et de fermeture.

3. Actionneur électromagnétique selon la revendication 1 ou 2, **caractérisé en ce que** le piston (4) est déplacé d'une deuxième course lors de ou après la fermeture de la soupape, dès que la force de réaction exercée par l'induit (1) sur la soupape dépasse par valeur inférieure une valeur minimale, lors de quoi du milieu fluide accède par le clapet antiretour dans le compartiment de piston (19).

4. Actionneur électromagnétique selon l'une quelconque des revendications 1 à 3, **caractérisé en ce que** le moyen de génération de la pression est une pompe à huile (20) entraînée en particulier électriquement et/ou la pompe à huile du moteur (24), sachant qu'en particulier la pression varie dans un petit intervalle de 4 à 6 bar.

5. Actionneur électromagnétique selon l'une quelconque des revendications précédentes, **caractérisé en ce que** le milieu hydraulique traverse un canal (1a, 1b) dans l'induit (1).

6. Actionneur électromagnétique selon l'une quelconque des revendications précédentes, **caractérisé en ce que** le milieu hydraulique traverse une conduite flexible, en particulier un tuyau flexible, entre l'élément de compensation du jeu de soupape et le moyen de génération de la pression, respectivement entre l'induit et le moyen de génération de la pression.

7. Actionneur électromagnétique selon l'une quelconque des revendications précédentes, **caractérisé en ce que** le clapet antiretour comporte un organe final de clapet (14) en particulier sphérique, lequel est soumis à une pression contre un siège de clapet (16) au moyen d'un ressort (7), en particulier d'un ressort à lame annulaire, et **en ce que** le clapet antiretour s'ouvre lors d'un dépassement d'une différence de pression, définie par le ressort (7), entre le compartiment de piston (19) et la conduite d'amenée (21, 1a, 1b).

8. Actionneur électromagnétique selon l'une quelconque des revendications précédentes, **caractérisé en ce que** le milieu fluide retourne par la soupape de décharge et de fermeture du compartiment de piston dans le circuit du milieu, en particulier dans une conduite d'alimentation sous pression ou dans un conteneur ou une chambre de réserve, duquel il peut être redébité dans le compartiment de piston par le moyen de génération de pression.

9. Actionneur électromagnétique selon la revendication 8, **caractérisé en ce que** la soupape de décharge et de fermeture est constituée au moyen de deux sièges de soupape et d'un organe final de soupape (9), en particulier d'une bille, disposé de façon mobile entre les deux sièges de soupape, sachant qu'un ressort (18) met l'organe final de soupape (9) sous pression en direction de l'un des sièges de soupape.

10. Actionneur électromagnétique selon la revendication 9, **caractérisé en ce que**, lors du dépassement d'une pression prédéterminée dans le compartiment de piston (19), la soupape de décharge de la soupape de décharge et de fermeture s'ouvre et, après le passage d'un volume pouvant être prédéterminé et/ou lors du dépassement d'une certaine vitesse d'écoulement du milieu fluide avec le clapet antiretour ouvert, **en ce que** l'organe final de soupape (9) est appliqué sur le siège de soupape (17) de la soupape de fermeture en l'étanchant.

11. Actionneur électromagnétique selon la revendication 10, **caractérisé en ce que** l'organe final de soupape (9), en particulier le diamètre de la bille, est agencé, respectivement dimensionné de telle sorte que, quand la soupape de décharge est ouverte, le milieu fluide peut s'écouler autour de l'organe final de soupape (9).

12. Actionneur électromagnétique selon la revendication 11, **caractérisé en ce que** la soupape de décharge et de fermeture est dimensionnée de telle sorte qu'à la température de service de la soupape, lors du déplacement de l'organe final de soupape (9) du siège de soupape (17) de la soupape de fermeture vers le siège de soupape de la soupape de décharge, la quantité du milieu fluide déplacé par l'organe final de soupape (9) est égale à la quantité du milieu fluide s'écoulant autour de l'organe final de soupape (9) en direction du siège de soupape (17) de la soupape de fermeture, de telle sorte que, lors de ce mouvement de l'organe final de soupape (9), il ne s'échappe pas de milieu fluide du compartiment de piston (19) ou seulement très peu.

13. Actionneur électromagnétique selon la revendication 12, **caractérisé en ce que**, pour l'obtention de petits débits de fuite à travers la soupape de décharge et de fermeture lors de la fermeture de la soupape de décharge, le diamètre de la bille de l'organe final de soupape (9), la course à parcourir par l'organe final de soupape entre les deux sièges de soupape, ainsi que l'espace entre la bille et le carter de la soupape, sont dimensionnés en fonction de la viscosité du milieu fluide à la température de service.

14. Actionneur électromagnétique selon l'une quelconque des revendications précédentes, **caractérisé en ce que** l'extrémité libre (1c) de l'induit (1) comporte un évidement, en particulier un trou, qui constitue le cylindre de l'élément de compensation du jeu ou dans lequel est disposée une pièce (3) qui forme le cylindre, sachant que dans la pièce (3) ou dans l'extrémité libre (1c) de l'induit (1) sont disposés le clapet antiretour et/ou la soupape de décharge et de fermeture.

15. Actionneur électromagnétique selon la revendication 14, **caractérisé en ce que** la pièce (3) avec sa face extérieure et l'évidement de l'induit (1) avec sa paroi intérieure forment un canal (12, 13) dans lequel débouche le canal (1a, 1b) de l'induit (1).

16. Actionneur électromagnétique selon la revendication 14 ou 15, **caractérisé en ce que** des canaux d'amenée (10, 15) se trouvent dans la pièce (3), canaux qui sont formés en particulier de trous borgnes, qui relient respectivement le canal (13) au clapet antiretour et à la soupape de décharge et de fermeture.

17. Actionneur électromagnétique selon l'une quelconque des revendications 9 à 16, **caractérisé en ce que** les deux sièges de soupape de la soupape de décharge et de fermeture sont formés au moyen d'une première et d'une deuxième partie de siège de soupape, sachant que le premier siège de soupape englobe au moins en partie le deuxième siège de soupape, et **en ce que** la première partie du siège de soupape est formée au moyen de la pièce.

18. Actionneur électromagnétique selon l'une quelconque des revendications précédentes, **caractérisé en ce que** le piston (4), fabriqué en particulier en plastique, comporte un joint, sachant que le joint est formé au moyen d'une lèvre d'étanchéité (25).

19. Actionneur électromagnétique selon l'une quelconque des revendications précédentes, **caractérisé en ce que** le piston (4), fabriqué en particulier en plastique, comporte un joint, sachant que le joint est formé au moyen d'un évidement périphérique en forme de gorge dans la paroi extérieure du piston, dans lequel évidement repose un élément d'étanchéité (5) annulaire qui est entouré par un anneau ou un cylindre (6) constitué d'un matériau à faible frottement, en particulier de Téflon, sachant que l'anneau ou le cylindre repose en l'étanchant contre la paroi intérieure du compartiment de piston (19) du cylindre.

20. Actionneur électromagnétique selon l'une quelconque des revendications précédentes, **caractérisé en ce que** le piston (4) et l'extrémité (2a) de la queue (2) de la soupape, respectivement du poussoir de la soupape sont reliés au moyen d'une articulation.

21. Actionneur électromagnétique selon la revendication 20, **caractérisé en ce que** l'extrémité (2a) de la queue (2) de la soupape, respectivement du poussoir de soupape, repose de façon mobile dans un évidement (4b) du piston (4) au moins partiellement rond et est maintenu dans l'évidement (4b) au moyen d'un élément de maintien (26) en particulier flexible, sachant que l'extrémité (2a) de la queue (2) de la soupape est configurée en particulier en fonction de l'évidement (4b).

22. Actionneur électromagnétique selon la revendication 21, **caractérisé en ce qu'**un canal de communication (4c) relie le canal (11, 12, 13), formé par la pièce (3) et l'évidement dans l'induit, à l'évidement rond (4b).

23. Actionneur électromagnétique selon l'une quelconque des revendications 20 à 22, **caractérisé en ce que** le milieu fluide échappé du compartiment de piston (19) à travers la soupape de décharge et de fermeture lubrifie l'assemblage du piston (4) et de l'extrémité (2a) de la queue (2) de la soupape, respectivement du poussoir de soupape.

24. Actionneur électromagnétique selon l'une quelconque des revendications précédentes, **caractérisé en ce qu'**un filtre (F) est disposé entre le moyen de génération de pression (20, 24) et l'élément de compensation du jeu, en particulier dans le canal (1a, 1b) de l'induit (1).

25. Actionneur électromagnétique selon l'une quelconque des revendications précédentes, **caractérisé en ce que** le moyen de génération de pression est une pompe entraînée électriquement, au moyen de laquelle une certaine pression peut être réglée dans la conduite d'amenée vers l'élément de compensation du jeu.

26. Actionneur électromagnétique selon l'une quelconque des revendications précédentes, **caractérisé en ce que** le moyen de génération de pression consiste en un montage en parallèle de la pompe à huile du moteur et d'une pompe d'entrée commandée électriquement, sachant que le côté refoulement de la pompe d'entrée est en communication avec la pompe à huile du moteur par l'intermédiaire d'un clapet antiretour.

27. Actionneur électromagnétique selon l'une quelconque des revendications précédentes, **caractérisé en ce que** l'élément de compensation du jeu est dimensionné en sorte que, quand la soupape de fermeture (9, 17) est fermée, l'espace entre l'organe final de soupape (9) et le piston (4) soit le plus petit possible.

28. Procédé de fabrication d'un actionneur électromagnétique selon l'une quelconque des revendications précédentes 17 à 27, **caractérisé en ce que** la deuxième partie du siège de soupape est une douille qui est introduite au moyen d'un dispositif de montage dans la première partie du siège de soupape, respectivement dans la pièce, sachant que le dispositif de montage règle la course de l'organe final de soupape entre les deux sièges de soupape **en ce que** les pièces sont positionnées les unes par rapport aux autres et sont ensuite assemblées à demeure par soudage au laser de la première et de la deuxième partie du siège de soupape, respectivement de la pièce et de la deuxième partie du siège de soupape.
